# EUROPÄISCHE PATENTSCHRIFT

(11) **EP 1 824 761 B1**
(45) Veröffentlichungstag und Bekanntmachung des Hinweises auf die Patenterteilung: **09.03.2011**
(21) Anmeldenummer: 05850277.4
(22) Anmeldetag: 15.12.2005
(51) Int. Cl.: B65D 85/28

(54) **BEH[LTER F]R MINDESTENS EINEN L[NGLICHEN GEGENSTAND**
CONTAINER FOR AT LEAST ONE ELONGATED OBJECT
BOITIER POUR AU MOINS UN OBJET ALLONGE

(30) Priorität: 17.12.2004 DE 102004060927
(43) Veröffentlichungstag der Anmeldung: 29.08.2007
(73) Patentinhaber: Schwan-STABILO Schwanhäusser GmbH & Co. KG, 90562 Heroldsberg (DE)
(72) Erfinder: KÄMPF, Karl-Peter, D-91341 Röttenbach (DE); RAHN, Jörg, 90562 Heroldsberg (DE)
(74) Vertreter: Leinweber & Zimmermann
(86) Internationale Anmeldenummer: PCT/EP2005/013505
(87) Internationale Veröffentlichungsnummer: WO 2006/066796

(56) Entgegenhaltungen:
- EP-A- 0 066 565
- GB-A- 2 342 180
- GB-A- 191 002 787
- US-A- 3 760 459
- US-A1- 2002 133 906
- US-B1- 6 364 100

## Beschreibung

Die Erfindung betrifft einen Behälter für mindestens einen länglichen Gegenstand, insbesondere einen Stift, mit
einem Köcher mit einer Öffnung zum Einführen und Herausnehmen des Gegenstands, und
einer Verschlußeinrichtung, die verschwenkbar mit dem Köcher gekoppelt ist und die mindestens drei Verschwenkpositionen einnehmen kann, nämlich
- eine erste Verschwenkposition, in der sie die Öffnung zumindest teilweise verschließt,
- eine zweite Verschwenkposition, in der sie die Öffnung zum Einführen oder Herausnehmen des Gegenstands zumindest teilweise freigibt, und
- eine dritte Verschwenkposition, die zwischen der ersten und der zweiten Verschwenkposition liegt,
wobei eine elastische Einrichtung zum Erzeugen von Vorpannung ist vorgesehen.

Behälter der oben genannten Art sind bekannt, beispielsweise aus der DE 199 34 428 C1 und der parallelen EP 1 072 211 A2. Bei den bekannten Behältern dient die Verschlußeinrichtung in der zweiten Verschwenkposition als Aufstellhilfe. Der Behälter kann dadurch in einer Position aufgestellt werden, in der die Stifte bequem aus dem Behälter entnommen werden können oder in den Behälter eingesteckt werden können.

In der Aufstellposition liegt allerdings die Verschlußeinrichtung mit einer Kante an den Stiften an. Werden die Stifte entnommen oder zuvor entnommene Stifte wieder eingesteckt, so reiben sie an der Kante entlang, was zu Beschädigungen führen kann. Darüber hinaus kann die Verschlußeinrichtung dann nicht mehr als Aufstellhilfe dienen, wenn bei nur einem Stift dieser Stift entnommen ist oder bei mehreren Stiften alle Stifte entnommen sind. In einem solchen Fall klappt der Behälter zu, d.h. die Verschlußeinrichtung wird in die erste Verschwenkposition verschwenkt.

Aus der US-A-1,939,824 ist ein Behälter bekannt, bei dem ebenfalls eine Verschlußeinrichtung als Aufstellhilfe dient. In der Aufstellposition stützt sich die Verschlußeinrichtung an einem eigens dafür vorgesehenen Abstützstreifen mit einer Anschlagkante 24 ab. Das Vorsehen eines solchen Abstützstreifens mit Anschlagkante macht den Gesamtaufbau des Behälters kompliziert.

Bei dem Behälter nach der DE 39 21 781 A1 ist ein Führungszapfen 4 in einer Führungsnut 3 zum Führen der Verschlußeinrichtung beim Verbringen von der ersten in die zweite Verschwenkposition vorgesehen. Eine solche Zapfen-Nut-Lösung ist kompliziert und störanfällig.

Ein Behälter nach dem Oberbegriff von Anspruch 1 ist bekannt aus der US-A-3,760,459.

Es ist Aufgabe der Erfindung, die Sicherheit gegen ein unbeabsichtigtes Verschwenken der Verschlußeinrichtung aus der zweiten Verschwenkposition zu erhöhen.

Erfindungsgemäß wird die gestellte Aufgabe durch eine Einrichtung zum lösbaren Fixieren der elastischen Einrichtung in derjenigen Stellung gelöst, welche sie einnimmt, wenn die Verschlußeinrichtung in der zweiten Verschwenkposition ist.

Der erfindungsgemäße Behälter kann bei einfachem Aufbau der Verschlußeinrichtung als Aufstellhilfe dienen, ohne daß eine Beschädigung der Verschlußeinrichtung beim Entnehmen/Einstecken einschlägiger Gegenstände zu befürchten ist, wobei ein Aufstellen des Behälters auch in leerem Zustand möglich ist.

Es wird eine Vorspannkraft genutzt, um die Verschlußeinrichtung in der zweiten Verschwenkposition zu halten. Dadurch ist es nicht erforderlich, die Verschlußeinrichtung an den Stiften abzustützen, wodurch die damit verbundenen und oben beschriebenen Nachteile (Gefahr der Beschädigung, mangelnde Abstützung bei leerem Behälter) eliminiert sind. Darüber hinaus ist der Aufbau des erfindungsgemäßen Behälters besonders einfach.

Zum Verbringen des Behälters in die Aufstellposition muß die Verschlußeinrichtung nur bis in die dritte Verschwenkposition verschwenkt werden, woraufhin sie wegen der Vorspannkraft selbsttätig in die zweite Verschwenkposition verschwenkt, d.h. in die Öffnungsposition. In dieser Position kann dann die Verschlußeinrichtung als Aufstellhilfe dienen. Die Vorspannkraft verhindert in der zweiten Verschwenkposition, daß die Verschlußeinrichtung von selbst in die dritte oder gar in die erste Verschwenkposition zurückschwenkt, was einem Zusammenklappen gleichkäme.

Erfindungsgemäß bevorzugt ist vorgesehen, daß die Verschlußeinrichtung eine zwischen der ersten und der dritten Verschwenkposition liegende vierte Verschwenkposition einnehmen kann, in der sie in Richtung auf die erste Verschwenkposition vorgespannt ist. Mit anderen Worten ist nach dieser Ausgestaltung der Erfindung vorgesehen, daß die Verschlußeinrichtung nicht nur selbsttätig aus der dritten in die zweite Verschwenkposition verschwenkt, sondern in einem vorbestimmten Betriebszustand, nämlich in der vierten Verschwenkposition selbsttätig in die erste Verschwenkposition (Behälter verschlossen) verschwenkt. Dadurch ist gewährleistet, daß der Behälter grundsätzlich immer geöffnet oder immer geschlossen ist, wohingegen andere Betriebszustände (halb offen oder dergleichen) ausgeschlossen sind. Dadurch ist der Behälter in jedem Betriebszustand ästhetisch ansprechend.

Erfindungsgemäß kann ein Verschwenkwinkel zwischen der ersten und der zweiten Verschwenkposition 45° bis 180° betragen, bevorzugt 80° bis 120°, weiter bevorzugt 90° bis 110°. Es hat sich nämlich herausgestellt, daß bei den genannten Verschwenkwinkeln die Verschlußeinrichtung in besonders vorteilhafter Weise als Aufstellhilfe dienen kann.

Bei der elastischen Einrichtung handelt es sich erfindungsgemäß bevorzugt um eine Feder, weiter bevorzugt um eine Polymerfeder. Polymerfedern haben sich nämlich als besonders vorteilhaft für die erfindungsgemäßen Zwecke erwiesen.

Erfindungsgemäß weiter bevorzugt ist vorgesehen, daß die elastische Einrichtung bei einem Verschwenken der Verschlußeinrichtung in Richtung von der zweiten Verschwenkposition auf die erste Verschwenkposition in einem von der zweiten Verschwenkposition am Anfang begrenzten vorderen Verschwenkabschnitt zunehmend gespannt wird.

Auf diese Weise wird erreicht, daß die erfindungsgemäß vorgesehene Vorspannkraft die Verschlußeinrichtung stabil in der zweiten Verschwenkposition (Behälter offen, Verschlußeinrichtung dient als Aufstellhilfe) hält.

Nach einer besonders bevorzugten Ausführungsform der Erfindung ist vorgesehen, daß die elastische Einrichtung bei einem Verschwenken der Verschlußeinrichtung in Richtung von der ersten Verschwenkposition auf die zweite Verschwenkposition in einem von der ersten Verschwenkposition am Anfang begrenzten Verschwenkabschnitt zunehmend gespannt wird.

Bei dieser Ausgestaltung ist sichergestellt, daß die Verschlußeinrichtung stabil in der ersten Verschwenkposition (Behälter verschlossen) gehalten wird.

Erfindungsgemäß bevorzugt ist vorgesehen, daß die elastische Einrichtung ein mit dem Köcher gekoppeltes erstes Ende und ein mit der Verschlußeinrichtung gekoppeltes zweites Ende aufweist und das zweite Ende von dem ersten Ende in der dritten Verschwenkposition weiter entfernt ist als in der zweiten Verschwenkposition.

Bei dieser Ausgestaltung wird die elastische Einrichtung in der dritten Verschwenkposition auf Zug beansprucht.

Ferner kann erfindungsgemäß vorgesehen sein, daß das zweite Ende von dem ersten Ende in der vierten Verschwenkposition weiter entfernt ist als in der ersten Verschwenkposition.

Mit anderen Worten wird bei dieser Ausgestaltung die elastische Einrichtung in der vierten Verschwenkposition auf Zug beansprucht.

Es kann erfindungsgemäß vorgesehen sein, daß die elastische Einrichtung ein mit dem Köcher gekoppeltes erstes Ende und ein mit der Verschlußeinrichtung gekoppeltes zweites Ende aufweist und das zweite Ende sowohl in der ersten Verschwenkposition als auch in der zweiten Verschwenkposition auf einem gedachten Kreisbogen um das erste Ende liegt, in der dritten Verschwenkposition und/oder in der vierten Verschwenkposition jedoch außerhalb des gedachten Kreisbogens um das erste Ende.

Diese Ausgestaltung ist insofern "symmetrisch", als der Spannungszustand der elastischen Einrichtung in der ersten und in der zweiten Verschwenkposition gleich ist.

Schließlich ist erfindungsgemäß vorgesehen, daß die Fixiereinrichtung eine Hinterschneidung aufweist. Mit einer solchen Hinterschneidung kann ein Einrasten bewerkstelligt werden, wodurch insbesondere sichergestellt ist, daß die Fixiereinrichtung die elastische Einrichtung zwar verläßlich, aber dennoch lösbar hält.

Im folgenden ist die Erfindung anhand eines bevorzugten Ausführungsbeispiels unter Bezugnahme auf die beiliegende Zeichnung mit weiteren Einzelheiten näher erläutert.

Dabei zeigen
- Figur 1: eine schematische Längsschnittansicht eines bevorzugten Ausführungsbeispiels der Erfindung,
- Figur 2: eine schematische Querschnittansicht von rechts entlang der Linie A-A in Figur 1 und
- Figur 3: schematisch eine Fixiereinrichtung.

Bei dem in der Zeichnung dargestellten Ausführungsbeispiel der Erfindung handelt es sich um ein Etui für zwei Stifte. Das Etui weist einen Köcher 10 sowie einen als Verschlußeinrichtung dienenden Deckel 12 auf. Der Deckel 12 ist über ein Filmscharnier 14 mit dem Köcher 10 verbunden. Das Filmscharnier 14 stellt eine Schwenkachse dar, um die der Deckel 12 bezüglich des Köchers 10 verschwenkt werden kann. Figur 1 zeigt den Deckel 12 in zwei unterschiedlichen Verschwenkpositionen. Dabei ist der Deckel mit der Bezugszahl 12a in einer ersten Verschwenkposition und mit der Bezugszahl 12b in einer zweiten Verschwenkposition gezeigt. In der ersten Verschwenkposition verschließt der Deckel den Köcher. In der zweiten Verschwenkposition gibt der Deckel 12b eine Öffnung 16 des Köchers 10 frei. Über die Öffnung 16 können Stifte in den Köcher 10 eingesteckt werden bzw. aus dem Köcher 10 herausgenommen werden. Figur 2 zeigt schematisch zwei solche Stifte 18, 20. Die Abmessungen des Köchers 10 einerseits und der Stifte 18, 20 andererseits sind derart, daß die Stifte in eingestecktem Zustand über die Öffnung 16 hinausragen, so daß sie dann, wenn der Deckel 12b in der zweiten Verschwenkposition ist, bequem aus dem Köcher 10 herausgenommen werden können.

Der Köcher 10 sowie der Deckel 12 sind jeweils mit einem Steg 22 bzw. 24 versehen. Der Steg des Deckels 12 ist wiederum in der ersten Verschwenkposition mit der Bezugszahl 24a und in der zweiten Verschwenkposition mit der Bezugszahl 24b bezeichnet.

Die Stege 22 und 24 dienen zum einen der Ausrichtung der Stifte 18, 20 in dem Köcher 10, vgl. Figur 2. Darüber hinaus dienen sie aber auch zum Halten einer Polymerfeder 26. Die Polymerfeder ist in der ersten Verschwenkposition mit der Bezugszahl 26a und in der zweiten Verschwenkposition mit der Bezugszahl 26b bezeichnet. Sie dient der Vorspannung des Deckels 12 sowohl in der ersten Verschwenkposition als auch in der zweiten Verschwenkposition.

In Figur 1 bezeichnet die Bezugszahl 34 einen gedachten Kreisbogen um das an dem Steg 22 befestigte Ende 30 der Polymerfeder 26. Das an dem Steg 24 befestigte Ende der Polymerfeder 26 ist mit der Bezugszahl 32a in der ersten Verschwenkposition und 32b in der zweiten Verschwenkposition bezeichnet.

Die kreisförmige Bahn des Endes 32 beim Verschwenken um die von dem Filmscharnier 14 gebildete Schwenkachse ist mit der Bezugszahl 36 bezeichnet.

Bei der in der Zeichnung dargestellten Ausführungsform der Erfindung ist die Polymerfeder 26 in der ersten Verschwenkposition, d.h. dann, wenn der Deckel 12 den Köcher 10 verschließt, entspannt. Das gleiche gilt für die zweite Verschwenkposition, d.h. für diejenige Verschwenkposition, in der der Deckel 12 die Öffnung 16 freigibt. In dieser Verschwenkposition bildet der Deckel 12b mit dem Köcher 10 einen Winkel α von ca. 95°.

Da die Bahn 36 des Endes 32 außerhalb des gedachten Kreisbogens 34 liegt, wird die Polymerfeder 26 beim Verschwenken des Deckels 12 von der ersten Verschwenkposition in die zweite Verschwenkposition zunächst zunehmend gespannt und im weiteren Verlauf wieder allmählich entspannt. So ist der Deckel 12 beispielsweise in einer dritten Verschwenkposition, in der der Winkel α 60° beträgt, in Richtung auf die zweite Verschwenkposition (Öffnungsposition) zu vorgespannt. Hingegen ist er in einer vierten Verschwenkposition, in der der Winkel α 15° beträgt, in Richtung auf die erste Verschwenkposition (Schließposition) zu vorgespannt.

Der Deckel 12 kann nicht über die zweite Verschwenkposition (α = 95°) hinaus verschwenkt werden, weil in dieser Verschwenkposition die Polymerfeder 26b im Bereich des Filmscharniers 14 an den Köcher 10 und den Deckel 12b anschlägt.

In der zweiten Verschwenkposition (α = 95°) stellt der Deckel 12b eine Aufstellhilfe für den Köcher 10 dar, in der die Stifte 18, 20 bequem in den Köcher 10 eingesteckt bzw. aus diesem entnommen werden können.

Figur 3 zeigt schematisch eine Fixiereinrichtung, die zwei an dem Köcher 10 befestigte Arme 42 und 44 aufweist. Der Arm 42 ist auch in Figur 1 dargestellt. Dabei zeigt Figur 3 eine schematische Schnittansicht senkrecht zu der Ebene A-A, etwa in Höhe der Öffnung 16.

Wenn der Deckel 12 in der zweiten Verschwenkposition (12b) ist, wird die Polymerfeder 26b wegen der Hinterschneidungen 38 und 40 von den Armen 42, 44 fixiert, wodurch eine zusätzliche Sicherheit gegen ein unbeabsichtigtes Verschwenken des Deckels 12 aus der zweiten Verschwenkposition erreicht ist.

Damit die Polymerfeder 26 in die Hinterschneidungen 38, 40 einrasten kann, können zwei Maßnahmen alternativ oder kumulativ vorgesehen sein. Zum einen kann die Polymerfeder 26 in Radialrichtung elastisch nachgiebig ausgebildet sein. Zum anderen kann einer der beiden Arme 42, 44 oder beide Arme 42, 44 gegen eine elastische Rückstellkraft verschwenkbar sein, so daß sie vorübergehend aneinandergedrückt werden können, um die Polymerfeder 26 in die Hinterschneidungen 38, 40 hinein oder daraus heraus zu bewegen.

Die in der obigen Beschreibung, den Ansprüchen sowie der Zeichnung offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Behälter für mindestens einen länglichen Gegenstand (18, 20), insbesondere einen Stift, mit
einem Köcher (10) mit einer Öffnung (16) zum Einführen und Herausnehmen des Gegenstands (18, 20), und
einer Verschlußeinrichtung (12), die verschwenkbar mit dem Köcher (10) gekoppelt ist und die mindestens drei Verschwenkpositionen einnehmen kann, nämlich
- eine erste Verschwenkposition, in der sie die Öffnung (16) zumindest teilweise verschließt,
- eine zweite Verschwenkposition, in der sie die Öffnung zum Einführen oder Herausnehmen des Gegenstands (18, 20) zumindest teilweise freigibt, und
- eine dritte Verschwenkposition, die zwischen der ersten und der zweiten Verschwenkposition liegt, und
einer elastischen Einrichtung (26) zum Erzeugen von Vorspannung, wobei
die Verschlußeinrichtung (12) in der dritten Verschwenkposition in Richtung auf die zweite Verschwenkposition vorgespannt ist,
**gekennzeichnet durch**
eine Einrichtung (42, 44) zum lösbaren Fixieren der elastischen Einrichtung (26) in derjenigen Stellung, welche sie einnimmt, wenn die Verschlußeinrichtung (12) in der zweiten Verschwenkposition ist.

2. Behälter nach Anspruch 1, **dadurch gekennzeichnet, daß** die Verschlußeinrichtung (12) eine zwischen der ersten und der dritten Verschwenkposition liegende vierte Verschwenkposition einnehmen kann, in der sie in Richtung auf die erste Verschwenkposition vorgespannt ist.

3. Behälter nach Anspruch 1 oder 2, **dadurch gekennzeichnet, daß** ein Verschwenkwinkel (α) zwischen der ersten und der zweiten Verschwenkposition 45° bis 180° beträgt, bevorzugt 80° bis 120°, weiter bevorzugt 90° bis 110°.

4. Behälter nach Anspruch 1, **gekennzeichnet durch** eine Feder (26), bevorzugt eine Polymerfeder.

5. Behälter nach Anspruch 1 oder 4, **dadurch gekennzeichnet, daß** die elastische Einrichtung (26) bei einem Verschwenken der Verschlußeinrichtung (12) in Richtung von der zweiten Verschwenkposition auf die erste Verschwenkposition in einem von der zweiten Verschwenkposition am Anfang begrenzten vorderen Verschwenkabschnitt zunehmend gespannt wird.

6. Behälter nach Ansprüch 5, **dadurch gekennzeichnet, daß** die elastische Einrichtung (26) bei einem Verschwenken der Verschlußeinrichtung (12) in Richtung von der ersten Verschwenkposition auf die zweite Verschwenkposition in einem von der ersten Verschwenkposition am Anfang begrenzten Verschwenkabschnitt zunehmend gespannt wird.

7. Behälter nach einem der Ansprüche 1 oder 4 bis 6, **dadurch gekennzeichnet, daß** die elastische Einrichtung (26) ein mit dem Köcher (10) gekoppeltes erstes Ende (30) und ein mit der Verschlußeinrichtung (12) gekoppeltes zweites Ende (32) aufweist und das zweite Ende (32) von dem ersten Ende (30) in der dritten Verschwenkposition weiter entfernt ist als in der zweiten Verschwenkposition.

8. Behälter nach Anspruch 7, **dadurch gekennzeichnet, daß** das zweite Ende (32) von dem ersten Ende (30) in der vierten Verschwenkposition weiter entfernt ist als in der ersten Verschwenkposition.

9. Behälter nach einem der Ansprüche 1 oder 4 bis 8, **dadurch gekennzeichnet, daß** die elastische Einrichtung (26) ein mit dem Köcher (10) gekoppeltes erstes Ende (30) und ein mit der Verschlußeinrichtung (12) gekoppeltes zweites Ende (32) aufweist und das zweite Ende (32) sowohl in der ersten Verschwenkposition als auch in der zweiten Verschwenkposition auf einem gedachten Kreisbogen (34) um das erste Ende (30) liegt, in der dritten Verschwenkposition und/oder in der vierten Verschwenkposition jedoch außerhalb des gedachten Kreisbogens (34) um das erste Ende (30).

10. Behälter nach einem der vorangehenden Ansprüche, **gekennzeichnet durch** eine Hinterschneidung (38, 40) an der Fixiereinrichtung (42, 44).

## Claims

1. A container for at least one elongated object (18, 29), in particular a pen, comprising
a receptacle (10) having an opening (16) for introducing and removing the object (18, 20), and
a closure device (12) which is pivotably coupled to the receptacle (10) and which can adopt at least three pivotal positions, namely
- a first pivotal position in which it at least partially closes the opening (16),
- a second pivotal position in which it at least partially opens the opening for introducing or removing the object (18, 20), and
- a third pivotal position which lies between the first and the
second pivotal positions,
and an elastic device (26) for producing pretensioning, the closure device (12) being pretensioned in the third pivotal position in the direction towards the second pivotal position,
**characterised by**
a device (42, 44) for releaseably fixing the elastic device (26) in the position which it adopts when the closure device (12) is in the second pivotal position.

2. The container according to Claim 1, **characterised in that** the closure device (12) can adopt a fourth pivotal position lying between the first and the third pivotal positions in which it is pretensioned in the direction towards the first pivotal position.

3. The container according to Claim 1 or 2, **characterised in that** a pivotal angle (α) between the first and the second pivotal positions is 45° to 180°, preferably 80° to 120°, more preferably 90° to 110°.

4. The container according to Claim 1, **characterised by** a spring (26), preferably a polymer spring.

5. The container according to Claim 1 or 4, **characterised in that** upon pivoting the closure device (12) in the direction from the second pivotal position to the first pivotal position the elastic device (26) is increasingly tensioned in a front pivotal section defined at the start by the second pivotal position.

6. The container according to Claim 5, **characterised in that** upon pivoting the closure device (12) in the direction from the first pivotal position to the second pivotal position the elastic device (26) is increasingly tensioned in a pivotal section defined at the start by the first pivotal position.

7. The container according to any of Claims 1 or 4 to 6, **characterised in that** the elastic device (26) has a first end (30) coupled to the receptacle (10) and a second end (32) coupled to the closure device (12), and the second end (32) is further away from the first end (30) in the third pivotal position than in the second pivotal position.

8. The container according to Claim 7, **characterised in that** the second end (32) is further away from the first end (30) in the fourth pivotal position than in the first pivotal position.

9. The container according to any of Claims 1 or 4 to 8, **characterised in that** the elastic device (26) has a first end (30) coupled to the receptacle (10) and a second end (32) coupled to the closure device (12), and both in the first pivotal position and in the second pivotal position the second end (32) lies on a notional circular arc (34) about the first end (30), but in the third pivotal position and/or in the fourth pivotal position lies outside of the notional circular arc (34) about the first end (30).

10. The container according to any of the preceding claims, **characterised by** an undercut (38, 40) on the fixing device (42, 44).

## Revendications

1. Conteneur destiné à au moins un objet de forme allongée (18, 20), notamment en forme de bâton, comportant
un étui (10) dont l'ouverture (16) sert à l'introduction et au retrait dudit objet (18, 20), et
un dispositif de fermeture (12) couplé pivotant avec l'étui (10) et susceptible d'adopter au moins trois positions de basculement, à savoir
- une première position de basculement dans laquelle il ferme au moins partiellement l'ouverture (16),
- une deuxième position de basculement dans laquelle il laisse l'ouverture au moins partiellement dégagée pour permettre l'introduction ou le retrait de l'objet (18, 20), et
- une troisième position de basculement située entre la première et la deuxième position de basculement, et
un dispositif élastique (26) destiné à produire une prétension, le dispositif de fermeture (12) étant pré-tendu, dans la troisième position de basculement, en direction de la deuxième position de basculement,
**caractérisé par**
un dispositif (42, 44) permettant de fixer de manière amovible le dispositif élastique (26) dans la position qu'il adopte lorsque le dispositif de fermeture (12) se trouve dans la deuxième position de basculement.

2. Conteneur selon la revendication 1, **caractérisé en ce que** le dispositif de fermeture (12) peut adopter une quatrième position de basculement située entre ladite première et ladite troisième position de basculement, dans laquelle il est pré-tendu en direction de la première position de basculement.

3. Conteneur selon la revendication 1 ou 2, **caractérisé en ce qu'**un angle de basculement (α) entre la première et la deuxième position de basculement mesure de 45° à 180°, de préférence de 80° à 120°, et plus préférablement de 90° à 110°.

4. Conteneur selon la revendication 1, **caractérisé par** un ressort (26), de préférence un ressort en polymère.

5. Conteneur selon la revendication 1 ou 4, **caractérisé en ce que**, lors d'un basculement du dispositif de fermeture (12) de la deuxième position de basculement vers la première position de basculement, le dispositif élastique (26) subit une prétension croissante dans une section de basculement avant limitée au début par la deuxième position de basculement.

6. Conteneur selon la revendication 5, **caractérisé en ce que**, lors d'un basculement du dispositif de fermeture (12) de la première position de basculement vers la deuxième position de basculement, le dispositif élastique (26) subit une prétension croissante dans une section de basculement limitée au début par la première position de basculement.

7. Conteneur selon l'une des revendications 1, ou 4 à 6, **caractérisé en ce que** le dispositif élastique (26) présente une première extrémité (30) couplée à l'étui (10) et une seconde extrémité (32) couplée au dispositif de fermeture (12), et **en ce que** la seconde extrémité (32) est plus éloignée de la première extrémité (30) lors de la troisième position de basculement que lors de la deuxième position de basculement.

8. Conteneur selon la revendication 7, **caractérisé en ce que** la seconde extrémité (32) est plus éloignée de la première extrémité (30) lors de la quatrième position de basculement que lors de la première position de basculement.

9. Conteneur selon l'une des revendications 1 ou 4 à 8, **caractérisé en ce que** le dispositif élastique (26) présente une première extrémité (30) couplée à l'étui (10) et une seconde extrémité (32) couplée au dispositif de fermeture (12) et **en ce que** la seconde extrémité (32) se situe sur un arc de cercle imaginaire (34) autour de la première extrémité (30) lors de la première position de basculement tout comme lors de la deuxième position de basculement, mais elle se situe en dehors dudit arc de cercle imaginaire (34) autour de la première extrémité (30) lors de la troisième position de basculement et/ou de la quatrième position de basculement.

10. Conteneur selon l'une des revendications précédentes, **caractérisé par** une contre-dépouille (38, 40) sur le dispositif de fixation (42, 44).
